# EUROPÄISCHE PATENTSCHRIFT

(11) **EP 0 116 015 B1**
(45) Veröffentlichungstag und Bekanntmachung des Hinweises auf die Patenterteilung: **05.08.1987**
(21) Anmeldenummer: 84810053.3
(22) Anmeldetag: 30.01.1984
(51) Int. Cl.: B65H 29/58

(54) **Vorrichtung zur Entnahme und Wegförderung eines Probeexemplars aus einem Schuppenstrom von Druckerzeugnissen und Verfahren zum Betrieb der Vorrichtung**
Device and method for removing and diverting a sample from a stream of overlapping printed articles
Dispositif et procédé pour prélever et éloigner un échantillon d'un courant d'articles imprimés imbriqués

(30) Priorität: 02.02.1983 CH 589/83
(43) Veröffentlichungstag der Anmeldung: 15.08.1984
(73) Patentinhaber: SFT AG Spontanfördertechnik, CH-8570 Weinfelden (CH)
(72) Erfinder: Reist, Walter, CH-8340 Hinwil/ZH (CH)
(74) Vertreter: Frei, Alexandra Sarah

## Beschreibung

Die Erfindung betrifft eine Vorrichtung zur Entnahme und zum Weitertransport vorbestimmter Probeexemplare aus einem geordneten Schuppenstrom von Druckerzeugnissen, welche ein erstes Förderband mit zugeordneten Steuermitteln und eine dem Schuppenstrom zustellbare Auslenk- und Greifeinrichtung umfasst, sowie ein Verfahren zum Betrieb einer solchen Vorrichtung, bei welchem von einem fortlaufend detektierten Schuppenstrom flächiger Druckerzeugnisse Probeexemplare von einer Auslenk- und Greifeinrichtung erfasst und beschleunigt aus dem Schuppenstrom herausgezogen werden (bekannt aus der DE-A. 2820 957).

Die Herstellung von Produkten bedingt normalerweise eine Überwachung der Produktion, bei der Stichproben aus dem Produktestrom entnommen werden müssen. Aus einem ungeordneten Produktestrom können Probeexemplare meist ohne spezielle Beschränkungen entnommen werden; im geordneten Produktestrom hingegen sind die Freiheitsgrade für den Entnahmevorgang stark vermindert, und es müssen zum Teil schwer erfüllbare Bedingungen eingehalten werden, um die Ordnung im Produktestrom bei der Probeentnahme nicht zu stören. Dies ist insbesondere bei schnellaufenden Produktionprozessen der Fall, bei denen eine Zwischenpufferung wegen des grossen Durchsatzes ausgeschlossen ist und dadurch eine strenge Synchronizität eingehalten werden muss. Der Transport der Halb- und Fertig-Erzeugnisse von Station zu Station ist dabei dem Arbeitstakt streng unterstellt, und tritt in einem dieser Abschnitte - ein geordneter Produktestrom ist hier vorausgesetzt - eine Störung der Ordnung ein, so wird diese mit der vom Arbeitstakt des Prozesses geprägten Geschwindigkeit weiterbefördert bis zur Stelle, an der diese Störung einen ersten Materialstau verursacht. Erfahrungsgemäss dauert dies nur einige Sekunden, und es ist nötig, den Prozess temporär stillzulegen, um die nun kumulierte Folgestörung zu beheben.

In Schuppenströmen bei der Herstellung von Druckerzeugnissen ist eine Ordnung etabliert, die ein Einzelgreifen der Erzeugnisse ermöglicht. Störungen in der Formation beziehungsweise der Ordnung des Schuppenstromes gefährden die Koinzidenz und können zu vehementen Aufstauungen des Materials führen. Das Eingreifen in schnellaufende Schuppenströme ist also immer ein kritischer Vorgang. Beispielsweise im Rotationsdruck, wo ein Durchsatz von 50-100000 Exemplaren pro Stunde üblich ist, ergibt sich folgendes Problem: Eine Stichprobenentnahme soll möglichst rasch nach dem Druck des Exemplars möglich sein, aber in den Schuppenstrom zwischen Ablage und Einzelaufgreifen, als kritischen Prozessabschnitt, soll trotzdem möglichst nicht eingegriffen werden. Das führt dazu, dass die Stichprobe aus einem weniger kritischen Prozessabschnitt entnommen wird.

Bei derartigen Produktionsgeschwindigkeiten müssen auftretende Herstellungsmängel - will man nicht Tausende fehlerhafte Exemplare erhalten - frühzeitig entdeckt und korrigiert werden. Es ist also erwünscht, die Zeit zwischen Herstellung eines Einzelerzeugnisses und dessen Begutachtung zu minimieren.

Aus der DE-A 2820957 ist beispielsweise eine Vorrichtung zum Ausscheiden bestimmter Druckbogen aus einem auf einer ersten Förderstrecke hinwegtransportierten, geordneten Schuppenstrom bekannt. Die Förderstrecke umfasst ein erstes Förderband mit zugeordnetem Zählkopf und Fühler und ein höhenversetzt zum ersten Förderband angeordnetes zweites Förderband. An der Übergabestelle der beiden Förderbänder entsteht beim Transport zwischen den einzelnen Druckbögen ein Zwischenraum, in welchem eine schwenk- und zustellbar an einem Schlitten gelagerte Klappe eingreift und vom Zählkopf vorbestimmte Druckbögen ausgelenkt werden, die von zwei weiteren, in geringem Abstand parallel zueinander angeordneten Förderbändern in Richtung einer zweiten Förderstrecke transportiert werden.

Zum Erfassen und zum Weitertransport von Druckerzeugnissen aus einem geordneten Schuppenstrom ist es aus der FR-A 2206748 bekannt, an einer endlos Gelenkkette ein Vielzahl mit der Gelenkkette in Wirkverbindung stehende Greifeinrichtungen anzuordnen. Die klemmenartig ausgebildeten Greifeinrichtungen sind so an der Gelenkkette angeordnet, dass im Bereich einer Übergabestelle des Schuppenstroms von einem ersten zu einem zweiten Transportband die einzelnen Druckerzeugnisse in die in geöffneter Position befindlichen Klemmen geschoben, und anschliessend zum Festhalten und Weitertransport der Druckerzeugnisse durch geeignete Mittel geschlossen werden.

Es ist Aufgabe der Erfindung, eine Vorrichtung anzugeben, mit der in einen losen Schuppenstrom auch bei hoher Stromgeschwindigkeit ohne Verursachen von Störungen eingegriffen werden kann, um ein Probeexemplar daraus zu entnehmen. Es ist weiter Aufgabe der Erfindung, die Vorrichtung so auszugestalten, dass die entnommene Stichprobe an einen beliebigen Ort zur Beurteilung transportiert werden kann.

Die Vorrichtung soll durch ihre Ausgestaltung die Einsatzmöglichkeit am Schuppenstrom und einen raschen Stichprobentransport über gegebene topologische Verhältnisse so ermöglichen, dass die Zeit zwischen Herstellung und Beurteilung des Produktes gegenüber den heute bekannten Stichprobenentnahmen deutlich verringertwird.

Die erfindungsgemässe Vorrichtung ist dadurch gekennzeichnet, dass die Auslenk- und Greifeinrichtung einen aus einer vorspannbaren Greiferfeder, einer Gegenfeder und einer biegsamen, als Verlängerung der Gegenfeder ausgebildeten Auslenk- und Fangfeder gebildeten Greifer sowie einen im Bewegungsbereich der Auslenk-und Fangfeder angeordneten Fangfederspanner aufweist, und dass die Auslenk- und Greifeinrichtung mit einem als Gelenkkette ausgebildeten zweiten Förderband wirkverbunden ist.

Schiesslich ist es Aufgabe der Erfindung, ein Verfahren zum Betrieb der Vorrichtung anzugeben, mit welchem die Sicherheit des Entnahmeprozesses auch bei Streuungen innerhalb der Schuppenformation aufrechterhalten bleibt.

Das Verfahren zum Betrieb der Vorrichtung ist dadurch gekennzeichnet, dass
- der in geschlossenem Zustand in einer Ruhestellung gehaltene Greifer durch einen die Gelenkkette betätigenden und steuernden Impuls in eine Bereitschaftsstellung mit gleichzeitig sich öffnenden Greiferteilen überführt wird,
- durch die Transportbewegung des Greifers die Auslenk- und Fangfeder vorgespannt, mit dem Schuppenstrom in Eingriff gebracht wird, und
- das fixierte Probeexemplar entlang der in Wirkverbindung mit der Auslenk- und Greifeinrichtung (25) stehenden Gelenkkette (23) gefördert wird.

Mit Hilfe der nachfolgenden Figuren wird die Erfindung eingehend beschrieben. Es zeigen:
Fig. 1 ein Beispiel aus der Druckereitechnik, wie ein Schuppenstrom von flächigen Erzeugnissen entsteht;
Fig. 2 vereinfacht schematisch dargestellt die Vorrichtung gemäss Erfindung an einem Schuppenstrom eingesetzt;
Fig. 3 a und b eine detaillierte Ausführungsform der Greifeinrichtung;
Fig. 4 in detaillierter Darstellung die Arbeitsweise der Vorrichtung bei der Entnahme eines Probeexemplars aus dem Schuppenstrom;
Fig. 5 eine Zyklusdarstellung der Vorbereitung zur Entnahme und des Entnahmevorgangs gemäss Figur4;
Fig. 6 einen Ausschnitt der Transportkette, wie sie in der Vorrichtung gemäss Erfindung verwendet wird.

In Figur 1 ist ein Teil des gesamten Herstellungsprozesses flächiger Erzeugnisse, mit dem die Vorrichtung gemäss Erfindung in Kooperation gebracht wird, schematisch dargestellt. In diesem Beispiel handelt es sich um ein Druckerzeugnis, beispielsweise eine Zeitung, und um den Funktionsablauf Falten, Schneiden, Ablegen und Wegfördern der druckfrischen Zeitungen. Wie bekannt, wird die bedruckte Papierbahn P über einen Trichter 8 erstmals gefaltet, mittels eines Schneidzylinders 7 zerteilt und zwischen Falzzylindern 5, 6 wieder gefaltet und schliesslich durch einen Ablegestern 3 in einen durch Ablege- und Wegführ-Geschwindigkeit formierten Schuppenstrom 1 überführt. In diesem Beispiel ist eine Falzauslage mit zwei Falzvorgängen gezeigt. Der Schuppenstrom 1 bewegt sich vom Ablegestern 3 weg in verhältnismässig hoher Geschwindigkeit zu Stationen für weitere Verarbeitungsschritte, und an dieser Stelle ist es durch die Umsetzung eines kontinuierlichen Materialstromes mit Hilfe der Schneideinrichtung in einen diskontinuierlichen erstmals möglich, den Herstellungsprozess durch Probenahmen zu begutachten. Es ist damit auch der früheste Prozesszeitpunkt, um beispielsweise regelnd eingreifen zu können - bei schnellaufenden Herstellungsprozessen natürlich ein wichtiger Aspekt.

Soll nun in naher Umgebung des Ablegesterns 3 bei hoher Fördergeschwindigkeit ein Probeexemplar aus dem Schuppenstrom 1 derart entnommen werden, dass die Formation nicht wesentlich verändert wird, so bedingt dies eine entsprechend präzise Koordination im Entnahmevorgang. Zwischen dem Schuppenstrom 1 und einer Auslenk- und Greifeinrichtung 25 darf nur in einem bestimmten Moment eine Kräftekopplung stattfinden, nämlich bei der Entnahme des Probeexemplars, in anderen Zeitpunkten besteht zwischen der Entnahmevorrichtung und dem Materialfluss keine Wirkverbindung.

Eine schematische Darstellung der Entnahme-und Wegförder-Vorrichtung ist in Figur 2 gezeigt. Auf einem Förderband V läuft der Schuppenstrom 1 in Pfeilrichtung S unter der Vorrichtung durch. In einer noch zu definierenden Ruhestellung steht die Greifeinrichtung 25 oberhalb des Schuppenstroms, eine zweite Greifeinrichtung 25' befindet sich gleichzeitig an der Abgabestelle eines Zielortes. Weiterhin ist ein Fangfederspanner 26 angegeben, welcher den mechanischen Entnahmeprozess einleitet. Positionsdetektoren 27_{H} und 27_{L} liefern Information ab der Gelenkkette 23, ein Tachogeber 29 solche von dem den Schuppenstrom 1 antreibenden Förderband V, und schliesslich gibt ein Zuordnungsdetektor 28 Information bezüglich eines zur Entnahme aus dem Schuppenstrom vorgesehenen Exemplars. Verfahrensmässig läuft dies beispielsweise folgendermassen ab:
Nach Betätigung einer nicht dargestellten Starttaste am Zielort, welcher Zielort in beträchtlichem Abstand vom Entnahmeort sein kann, wird die Greifeinrichtung 25 mit Hilfe des Fangfederspanners 26 in Bereitschaftsstellung gebracht. Gleichzeitig «erfasst» der Zuordnungsdetektor 28 ein Exemplar aus dem Schuppenstrom; mit anderen Worten, der Zuordnungsdetektor 28 meldet den Durchgang eines Exemplars (von vielen) der in Bereitschaft stehenden Greifereinrichtung 25. Der Tachogeber 29 verfolgt den weiteren Verlauf des erfassten Exemplars zur Greifeinrichtung 25 hin. Zu einem vorbestimmten Zeitpunkt gibt der Fangfederspanner 26 den Greifvorgang der Greifeinrichtung 25 frei, und das nun mechanisch von einem Greifer G erfasste Probeexemplar wird mit hoher Geschwindigkeit sorgfältig aus der Schuppenformation herausgelöst und mit unvermindertem Tempo an den Zielort transportiert. Die sich am Zielort befindende Greifeinrichtung 25' nimmt den Platz der vorher aktiven Greifeinrichtung 25 ein, und mittels der Starttaste kann dann wieder ein weiterer Entnahmevorgang ausgelöst werden. Feinheiten im Verfahren und in der Ausbildung der Vorrichtungsteile werden nun im Zusammenhang mit den folgenden Figuren erläutert.

Eine Ausführungsform der Greifeinrichtung 25 ist in Ansicht und in Draufsicht in den Fig. 3a und b dargestellt. Das Funktionieren der Greifereinrichtung 25 wird im Zusammenhang mit Figur 4 im einzelnen erklärt. Der Greifer G muss rasch und präzise arbeiten und aus dem Schuppenstrom ein Probeexemplar sicher greifen können. Die Greifeinrichtung 25 ist im wesentlichen zusammengebaut aus einer Fangfeder 30, einer Greiffeder 32 mit einem die Elastizität verbessernden Spiralteil 32', einer Gegenfeder 31 mit einer Halterung 31', einem die Greiffeder 32 bewegenden (aufspannenden) Spannhebel 34, dieser Spannhebel 34 wird über eine Spannhebelrolle 35 von einer nicht dargestellten Kulisse betätigt, sowie beispielsweise zwei Distanzwellen 36, die zwei Greiferwangen 33 beabstandet zusammenhalten. Die Greifeinrichtung 25 ist an der Gelenkkette 23 mit mehreren räumlichen Freiheitsgraden befestigt. Die gezeigte Ausführungsform zeigt zwei solche Gelenkketten 23, wie dies in Fig. 3b zu sehen ist.

Diese Figur zeigt die Greifeinrichtung 25 von oben gesehen. Beidseitig eingespannt an je eine in 3-Dimensionen bewegbare Gelenkkette 23 ist die Greifereinrichtung 25 in der Lage, auch schwierige Topographien zu überwinden. Man erkennt wieder die schaufelartige Fangfeder 30, an der durch die eine Distanzwelle 36 verdeckt die Greiffedern 31, 32 anschliessen. Der Spannhebel 34 für die Greiffeder 32 trägt leicht abgewinkelt und mittig angeordnet die Spannhebelrolle 35. Die entsprechenden Dimensionierungen sind durch das zu manipulierende Erzeugnis gegeben. Für kleine und leichte Produkte mit einer entsprechend klein gebauten Greifeinrichtung reicht eine symmetrisch zur Mitte des Greifers G angeordnete Gelenkkette aus. Ein Vorteil, der daraus entsteht, ist die beliebige Verdrehbarkeit um die Gelenkkettenlängsachse zur Überwindung topologisch schwieriger Transportwege. Fig. 4 zeigt nun die Arbeitsweise der Vorrichtung während der Entnahme eines Probeexemplars aus dem Schuppenstrom 1. Man sieht als Kreis angedeutet die Bahn eines in der Distanzwelle 36 der Federspirale 32' sich befindenden Punktes, der in Richtung Z_{z} um eine Umlenkrolle 22 bewegt wird. Die Greifeinrichtung 25 ist in zwei verschiedenen Arbeitspositionen gezeichnet, die Fangfeder 30 in drei verschiedenen Arbeitspositionen 30₁, 30₂, 30₃. Solange vom Zielort keine Meldung eintrifft, um ein Probeexemplar zu entnehmen, befindet sich der Greifer G in einer Ruhestellung R. Beim Drücken einer sich am Zielort befindenden Startvorrichtung, beispielsweise eine Starttaste, wird der Greifer G in eine Bereitschaftsstellung B überführt. Dabei kommt die Fangfeder 30₁ in eine Vorspannung, in der sie auf einen Untersteller 26' des Fangfederspannes 26 in Biegestellung zum Aufliegen kommt, gleichzeitig spannt der Spannhebel 34 die Greiffeder 32₁, 32₂ auf. Die in Bereitschaft gebrachte und unter Federspannung stehende Fangfeder 30₂ dient, sobald sie in ihre (beinahe) entspannte Lage zurückkommt, als Aufnehmer eines Probeexemplars. Während die Greifeinrichtung 25 mit dem Greifer G beispielsweise im Schleichgang in die Bereitschaftsstellung B übergeht, hat durch denselben Auslösevorgang am Zielort der Zuordnungsdetektor 28 am Zeitpunkt Tₒ ein Probeexemplar Eₒ elektronisch «erfasst». Das Probeexemplar wird in der Schuppenformation weitertransportiert, bis am Zeitpunkt T_{E} der Fangfederspanner 26 den Untersteller 26' unter der Fangfeder 30₂ wegzieht, und es knapp vor dem mit der Falzseite auf die Greifeinrichtung 25 zulaufenden Probeexemplar Eₒ zum Einschlag kommt. Dies geschieht durch die Vorspannung der Fangfeder 30 ziemlich plötzlich, ein Teil der Schuppenformation läuft über die als Aufnehmer funktionierende Fangfeder 30₃ auf den geöffneten Greifer G zu. Hat das nun mit E, bezeichnete Probeexemplar am Zeitpunkt T_{F} eine Lage innerhalb der durch Greif- und Gegenfeder 32₂, 31 gebildeten Greifer G erreicht, so schliesst der offene Greifer G und zieht unter Beschleunigung der Greifvorrichtung 25 in Richtung Z_{w} das Probeexemplar aus der Schuppenformation heraus. Die Beschleunigung muss relativ und in gleicher Richtung zum in Richtung S laufenden Schuppenstrom 1 so gross sein, dass die Trägheitskräfte der in Haft- und Gleitreibkontakt mit dem Probeexemplar E, stehenden Exemplare grösser sind als diese genannten Reibkräfte. Beschleunigungswerte, bei denen zwischen 300 bis 800 ms eine Fördergeschwindigkeit von 4 ms-¹ erreicht wird, sind bei Zeitungspapier ausreichend. Der Schuppenstrom 1 fördert dabei 60000 bis 80000 Exemplare/h mit einem Schuppenabstand von ca. 80 mm.

Die Verfahrensmerkmale zum Betrieb der Vorrichtung werden nun mit Hilfe von Fig. 5 erklärt. In dieser Figur sind auf horizontalen Zeitachsen die Zykluszeiten des Zuordnungsdetektors 28, zweier elektronischer Zähler C, und C₂ sowie die Greif- und Fangfeder 30, 32 der Greifeinrichtung 25 und des Unterstellers 26' des Fangfederspanners 26 eingezeichnet. Auf der untersten Zeitachse sind die geschwindigkeitsabhängigen Impulse des Tachogebers 29 zwischen zwei Exemplarimpulsen des Zuordnungsdetektors 28 eingezeichnet. Damit soll lediglich gezeigt werden, wie ein einmal «erfasstes» Einzelexemplar auf seinem Weg zum Greifer G hin weiterverfolgt wird. Der Greif- und Fördervorgang kann durch einen am Zielort ausgelösten Startimpuls in Gang gesetzt werden, wie dies im vorliegenden Beispiel der Fall ist. Der Zuordnungsdetektor 28 «erfasst» aus dem Schuppenstrom 1 jedes einzelne Exemplar; solange durch einen Startimpuls kein Befehl zur Weiterverfolgung eines bestimmten Exemplars gegeben wird, werden die durchlaufenden Exemplare nach der kurzen Impulszeit jeweils wieder vergessen. Der Startimpuls bewirkt nun am Zeitpunkt Tₒ das «Erfassen» und Weiterverfolgen des zu extrahierenden Probeexemplars mittels eines Zählers Cₗ, der, an diesem Punkt eingeschaltet, die Tachogeberimpulse bis zum Einschlag der Fangfeder am Punkt T_{E} (siehe auch Fig 4) zählt, an welchem Punkt der Zähler C, das Abziehen des Unterstellers 26' und, in diesem Beispiel, das Einschalten eines weiteren Zählers C₂ bewirkt. Letzterer zählt so viele Tachogeberimpulse, wie nötig sind, bis das auf den Greifer G auflaufende Probeexemplar sich am Punkt T_{F} im Bereich der Greiffedern 31 und 32 befindet. Zum Zeitpunkt Tₐ kann vorgängig die Greiffeder 32 mittels des Spannhebels 34 aufgespannt werden. Das Aufspannen kann aber auch erfolgen, wenn die Greifeinrichtung 25 in Bereitschaft gebracht wird.

Erreicht nun das Probeexemplar mit der am Zeitpunkt Tₐ abgetasteten Falzkante den abgezählten Zeitpunkt T_{F}, so bewirkt der Zähler ein Schliessen des Greifers G und löst den vorher erwähnten Beschleunigungsvorgang aus, um das nun auch mechanisch erfasste Probeexemplar aus der Schuppenformation 1 herauszuziehen.

Wie schon erwähnt, wird nach dem Extraktionsbeschleunigen das Probeexemplar mit der durch diesen Vorgang erreichten Geschwindigkeit zum Zielort weiterbefördert; eine zweite, sich vorher am Zielort befindliche Greifeinrichtung 25' wird dabei gleichzeitig zum Schuppenstrom zurückgebracht. Selbstverständlich können auf der Gesamtlänge der Förderkette 23 weitere Greifeinrichtungen etc. nicht dargestellt angeordnet sein, ebenso ist es möglich, für eine Greifeinrichtung mehr als einen Zielort vorzusehen. So könnte ein Startimpuls, aus dem Redaktionsbüro einer Zeitung kommend, das Probeexemplar dorthin leiten, wogegen normalerweise der Drucker zur Überwachung des Druckes die Probeexemplare bei sich als Zielort anhalten lässt.

Die genannten Durchsatzleistungen um die 10⁵ Expl. h-¹ gehören heute schon zum guten Standard und dürften, damit ist zu rechnen, stetig erhöht werden. Die Extraktionsbeschleunigung für die Probeexemplare muss deshalb dieser Entwicklung angepasst werden können. Die beschriebene spezielle Ausführungsform der Erfindung trägt dieser Entwicklung Rechnung.

Bei Beschleunigung der trägen Masse treten je nach Grad der Impulsänderung grosse kinetische Kräfte auf. Bei der angegebenen Erfindung müssen diese Kräfte vom Kraftantrieb über die Gelenkkette 23 zur Greifeinrichtung 25 gebracht werden. Eine möglichst hohe Starrheit in diesem Systemteil ist damit erforderlich und erwünscht; es sollen der Beschleunigung entgegenwirkende Faktoren wie (Seil-)Dehnung und (Seil-)Rutschen minimal sein, ohne dass andererseits die schon genannten Fördereigenschaften der Gelenkkette 23 zur Überwindung schwieriger Topographien eingeschränkt werden. Diese Bedingungen werden erfüllt bei der Verwendung eines gegliederten Seiles gemäss CH-Patentschrift 538065 als Gelenkkette.

Fig 6 zeigt einen Ausschnitt der Gelenkkette, wie sie auch im Zusammenhang mit der in Fig. 3b gezeigten Greifeinrichtung 25 zu sehen ist. Die Kettenglieder 60 bestehen aus bspw. verschraubbaren Stöpsel/Buchsen mit Stöpselsitz 61, der verschwenkbar in einer Steckbuchse 65 eines Nachbarkettengliedes eingepasst ist. Eine Arretiermanschette 62 verhindert das Trennen der Stöpselverbindung bei Zugbelastung. Zwei miteinander verbundene Kettenglieder sind frei um ihre Verbindung gegeneinander verdrehbar und können bis zu einem durch die Konstruktion begrenzten Winkel verschwenkt werden. Bei vollem Verschwenken und gleichzeitigem Drehen ist eine Bewegungsfreiheit mit der Hüllkurve eines Kegels gegeben. Der Stöpselsitz 61 ist ein Gleitsitz, das heisst, die fertig montierte Gelenkkette weist bei grosser Beweglichkeit keine Lose auf und die Dehnbarkeit ist lediglich durch die Art des verwendeten Materials gegeben. Bei Polypropylen mit guten Gleiteigenschaften und grosser Zähigkeit weisen auch längere Gelenkketten keine störende Dehnung auf.

Jedes Kettenglied weist einen Konvexsitz 66, hier teilkugelförmig mit dem Radius R auf. Die sphärische Form ist durch zwei gestrichelte Kreise hervorgehoben; der grössere Kreis dient lediglich zur besseren Heraushebung dieses Charakteristikums. Weiter eingezeichnet ist ein Pfeil, der mit N eine Normal- bzw. Anpresskraft und mit Z bezeichnet eine Zugkraft angeben soll. Der Konvexsitz kommt auf den Umlenk- und Antriebsrollen 22 in einen dort eingearbeiteten Konkavsitz zu liegen (dieser ist nicht dargestellt) und die so gebildete, temporär formschlüssige Verbindung des mit der Kraft N in den Konkavsitz der Antriebsrolle gepressten Konvexsitzes 66 in Zugrichtung Z ist völlig schlupfrei und eignet sich deshalb vorzüglich, zusammen mit der vernachlässigbaren Dehnung, für hohe Beschleunigungen. Dabei ist eine gliedrige Beweglichkeit für rasch aufeinanderfolgende Umlenkungen trotzdem vorhanden, gegebenenfalls auch mehrmals um die Kettenachse. Die sphärische Ausbildung des Konvexsitzes taugt wegen ihrer Symmetrie in beiden Zugrichtungen gleichermassen. Ist nur eine Zugrichtung vorgesehen, können Ausbildungen mit die Kräfte in Zugrichtung favorisierenden Flanken vorgesehen werden. Die dadurch bedingte Asymmetrie muss jedoch, wegen der Drehbeweglichkeit der Kettenglieder zueinander, in Achsrichtung rotationssymmetrisch sein.

An einem oder mehreren der Kettenglieder 60 kann die Greifeinrichtung 25 wie in Figur 3b gezeigt mit beispielsweise einer Befestigung 68 gemäss Figur 6 fixiert werden.

Die Verwendung der sogenannten 3-D-Kette, wie sie oben beschrieben wurde, erlaubt einen Transport über schwierigste Bahnverläufe. Sobald eine Greifeinrichtung 25, 25' in der Ruheposition R über dem Schuppenstrom detektiert wird, kann durch den Startimpuls an einem der Zielorte der Entnahmevorgang wieder neu ausgelöst werden.

Die Vorrichtung gemäss Erfindung lässt sich überall dort einsetzen, wo flächige Erzeugnisse in diskreter Form, also seriell in Bewegung gebracht sind. Die Schuppenformation ist keine zwingende Voraussetzung, obwohl diese vorzugsweise mit der Vorrichtung bearbeitet wird. Mit dem Verfahren gemäss Erfindung, nämlich: Detektieren, Zuordnen, Fangfedereinschlag, Greifen und Wegziehen können auch lose und nacheinander zirkulierende Exemplare aufgenommen beziehungsweise erfasst und an einen Zielort befördert werden.

Im Gebiet der Druckerei darf durch Anwendung der Erfindung mit einer Verkürzung der Entnahme/Beurteilungszeit um einen Faktor zwischen 10 und 20 gerechnet werden. Bei Durchsatzleistungen von 90000 Exemplaren/h können pro Sekunde 25 mangelhafte oder gar fehlerhafte Exemplare anfallen. Bei solchen Leistungen ist eine Probeentnahme nahe dem Produktionsprozess und eine hochgeschwinde Wegförderung ein wesentlicher Unkosten verhindernder Faktor.

## Patentansprüche

1. Vorrichtung zur Entnahme und zum Weitertransport vorbestimmter Probeexemplare aus einem geordneten Schuppenstrom (1) von Druckerzeugnissen, welche ein erstes Förderband mit zugeordneten Steuermitteln und eine dem Schuppenstrom (1) zustellbare Auslenk-und Greifeinrichtung (25) umfasst, dadurch gekennzeichnet, dass die Auslenk- und Greifeinrichtung (25) einen aus einer vorspannbaren Greiferfeder (32), einer Gegenfeder (31) und einer biegsamen, als Verlängerung der Gegenfeder (31) ausgebildeten Auslenk- und Fangfeder (30) gebildeten Greifer (G) sowie einen im Bewegungsbereich der Auslenk- und Fangfeder (30) angeordneten Fangfederspanner (26) aufweist, und dass die Auslenk- und Greifeinrichtung (25) mit einem als Gelenkkette ausgebildeten zweiten Förderband (23) wirkverbunden ist.

2. Vorrichtung nach Anspruch 1, dadurch gekennzeichnet, dass zwischen dem die Auslenk-und Greifeinrichtung (25) und den Fangfederspanner (26) mitsteuernden Mittel, einem Zuordnungsdetektor (28) und einem Tachogeber (29) Impulszähleinrichtungen (C₁ und C₂) vorgesehen sind.

3. Vorrichtung nach Anspruch 1 und 2, dadurch gekennzeichnet, dass die Fangfeder (30) am Fangfederspanner (26) durch einen steuerbaren Untersteller (26') in Vorspannung bringbar ist.

4. Vorrichtung nach Anspruch 1 bis 3, dadurch gekennzeichnet, dass im Abstand der Nähe vom Schuppenstrom (1) an der Gelenkkette (23) angeordneten Auslenk- und Greifeinrichtung (25) zum Zielort eine mit der Gelenkkette (23) wirkverbundene zweite Greifeinrichtung (25') vorgesehen ist.

5. Vorrichtung nach Anspruch 1, dadurch gekennzeichnet, dass die Gelenkkette (23) mit ineinander gestöpselten Kettengliedern (60), mit Stöpselsitz (61) in Buchsen (65) und mit gegen Zugbelastung gesicherten Arretiermanschetten (62) versehen ist, wobei ein Teil des Kettengliedes (60) als Konvexsitz (66) ausgebildet ist.

6. Vorrichtung nach Anspruch 5, dadurch gekennzeichnet, dass die Kettenglieder (60) mit sphärischem Konvexsitz (66) versehen sind.

7. Vorrichtung nach Anspruch 5, dadurch gekennzeichnet, dass die Kettenglieder (60) mit asphärischem Konvexsitz (66) versehen sind.

8. Verfahren zum Betrieb der Vorrichtung nach Anspruch 1, bei welchem von einem fortlaufend detektierten Schuppenstrom (1) flächiger Druckerzeugnisse Probeexemplare von einer Auslenk- und Greifeinrichtung (25) erfasst und beschleunigt aus dem Schuppenstrom herausgezogen werden, dadurch gekennzeichnet, dass
- der in geschlossenem Zustand in einer Ruhestellung gehaltene Greifer (G) durch einen die Gelenkkette (23) betätigenden und steuernden Impuls in eine Bereitschaftsstellung mit gleichzeitig sich öffnenden Greiferteilen (Greiferfeder (32) und Gegenfeder (31) überführt wird,
- durch die Transportbewegung des Greifers (G) die Auslenk- und Fangfeder (30) vorgespannt, mit dem Schuppenstrom (1) in Eingriff gebracht wird, und
- das fixierte Probeexemplar entlang der in Wirkverbindung mit der Auslenk- und Greifeinrichtung (25) stehenden Gelenkkette (23) gefördertwird.

9. Verfahren nach Anspruch 8, dadurch gekennzeichnet, dass das beschleunigte Probeexemplar mit ungefähr der am Ende der Beschleunigungsphase erreichten Geschwindigkeit zum Zielort weitertransportiert wird.

10. Verfahren nach Anspruch 8 und 9, dadurch gekennzeichnet, dass nach dem Detektieren und Zuordnen durch Zählung von materialstromgeschwindigkeitsabhängigen Impulsen eine erste Laufstrecke für das Probeexemplar festgelegt wird, bei deren Erreichung die schaufelartig ausgebildete Auslenk- und Fangfeder (30) zum Einschlag gebracht wird, und anschliessend durch Zählung weiterer materialstromgeschwindigkeitsabhängiger Impulse eine zweite Laufstrecke für dasselbe Probeexemplar festgelegt wird, bei deren Erreichen die Auslenk- und Greifeinrichtung (25) betätigt wird.

11. Verfahren nach einem der Ansprüche 8 bis 10, dadurch gekennzeichnet, dass die Zuordnung eines Probeexemplares aus dem Materialstrom durch eine am Zielort angeordnete Einrichtung ausgelöst werden kann.

12. Verfahren nach Anspruch 11, dadurch gekennzeichnet, dass die Zuordnung eines Probeexemplares aus dem Materialstrom aus einem von mehreren Zielorten ausgelöst werden kann.

## Claims

1. Apparatus for removing and conveying on predetermined sample or trial copies from an ordered stream or scale flow (1) of printed articles, which comprises a first conveyor belt with associated control means and a deflecting and gripping device (25) deliverable to the scale flow (1), characterized in that the deflecting and gripping device 25 has a gripper (G) comprising a preten- sionable gripper spring (32), an opposing spring (31) and a flexible deflecting and catch spring (30) constructed as an extension of opposing spring (31), as well as a catch spring clamp (26) located in the movement range of the deflecting and catch spring (30) and that the deflecting and gripping device (25) is operatively connected to a second conveyor belt (25) constructed as a link chain.

2. Apparatus according to claim 1, characterized in that between the means also controlling the deflecting and gripping device (25) and the catch spring clamp (26), an association detector (28) and a tachogenerator (29) are provided pulse counting means (C1 and C2).

3. Apparatus according to claims 1 and 2, characterized in that the catch spring (30) can be pretensioned on catch spring clamp (26) by a controllable means (26').

4. Apparatus according to claims 1 to 3, characterized in that at a distance from the deflecting and gripping device (25) located in the vicinity of scale flow (1) on link chain (23), towards the target there is a second gripping device (25') operatively connected with link chain (23).

5. Apparatus according to claim 1, characterized in that link chain (23) is provided with chain links (60) which can be plugged in one another, with a plug seat (61) in bushes (65) and with arresting sleeve (62) secured against tensile stressing, part of the chain link (60) being constructed as a convex seat (66).

6. Apparatus according to claim 5, characterized in that the chain links (60) are provided with a spherical convex seat (66).

7. Apparatus according to claim 5, characterized in that the chain links (60) are provided with a aspherical convex seat (66).

8. Method for operating the apparatus according to claim 1, in which from a continuously detected scale flow (1) of flat printed articles, trials copies are detected by a deflecting and gripping device (25) and are drawn in accelerated manner from the scale flow, characterized in that gripper (G) held in the inoperative position in the closed state is transferred by a pulse operating and controlling link chain (33) into a readiness position with simultaneously opening gripper parts (gripper spring (32) and opposing spring (31), the deflecting and catch spring (30) is pretensioned by the movement of gripper (G) and engaged with the scale flow (1) and the fixed trial copy is conveyed along the link chain (23) operatively connected to the deflecting and gripping device (25).

9. Method according to claim 8, characterized in that the accelerated trial copy is conveyed on to the target roughly at the speed reached at the end of the acceleration phase.

10. Method according to claims 8 and 9, characterized in that after detection and association by counting material flow rate-dependent pulses, a first distance is defined for the trial copy and on reaching which the blade-like deflecting and catch spring (30) is engaged and subsequently by counting further material flow rate-dependent pulses a second distance is fixed for the same trial copy and on reaching this the deflecting and gripping device (25) is operated.

11. Method according to one of the claims 8 to 10, characterized in that the association of a trial copy from the material flow can be initiated by a device located at the target.

12. Method according to claim 11, characterized in that the association of a trial copy from the material flow can be initiated from one of several targets.

## Revendications

1. Dispositif de prélèvement et de transport d'échantillons prédéterminés d'un courant (1) ordonné d'articles imprimés imbriqués, comprenant une première bande transporteuse avec les moyens de commande associés et un dispositif de déviation ou d'excursion et de préhension approchable du courant d'articles imbriqués (1 ), caractérisé en ce que le dispositif d'excursion et de préhension (25) présente un preneur (G) formé d'un ressort de préhension susceptible d'être précontraint (32), un contre ressort (31) et un ressort de déviation et de captage (30) flexible conformé en prolongement du contre ressort (31) ainsi qu'un tendeur de ressort de captage (26) disposé dans la zone de mouvement du ressort de déviation et de préhension (30), et que le dispositif de déviation et de préhension (25) est en liaison active avec une deuxième bande transporteuse (23) formant une chaîne articulée.

2. Dispositif selon la revendication 1, caractérisé en ce que entre le dispositif de déviation et de préhension (25) et de moyens contribuant à la commande du tendeur du ressort de captage (26), un détecteur d'attribution (28) et un générateur tachymétrique (29) sont prévus des dispositifs de comptage d'impulsions (Cₗ et C₂).

3. Dispositif selon la revendication 1, caractérisé en ce que le ressort de captage (30) peut être mis sous précontrainte au tendeur du ressort de captage (26) par un organe d'appui comman- dable (26').

4. Dispositif selon la revendication 1 à 3, caractérisé en ce qu'à une distance du dispositif de déviation et de préhension (25) disposé à la chaîne articulée (23) près du courant d'articles (1) par rapport au lieu de destination est prévu un deuxième dispositif de préhension (25') en liaison active avec la chaîne articulée (23).

5. Dispositif selon la revendication 1, caractérisé en ce que la chaîne articulée (23) est munie de maillons (60) enfichés l'un dans l'autre, avec le siège de cheville (61) dans des douilles (65) et des manchettes d'arrêt (62) assurées contre la sollicitation en traction, une partie du maillon (60) étant conformée en siège convexe (66).

6. Dispositif selon la revendication 5, caractérisé en ce que les maillons (60) sont munis de sièges convexes sphériques (66).

7. Dispositif selon la revendication 5, caractérisé en ce que les maillons (60) sont munis de sièges convexes non sphériques (66).

8. Procédé pour la mise en marche du dispositif selon la revendication 1, selon lequel des échantillons d'articles sont saisis par un dispositif de déviation et de préhension (25) dans un courant d'articles imprimés imbriqués plans continuellement détectés et retirés de façon accélérée du courant, caractérisé en ce que
- le preneur (G) maintenu à l'état fermé dans une position de repos est mis en une position d'attente par une impulsion actionnant et commandant la chaîne articulée (23) avec ouverture simultanée des parties preneuses (ressort de preneur (32) et ressort antagoniste (31).
- le ressort de déviation et de préhension (30) est précontraint par le mouvement de transport du preneur (G), et mis en prise avec le courant d'articles imbriqués (1) et
- l'échantillon fixé est transporté le long de la chaîne articulée (23) se trouvant en liaison active avec le dispositif de déviation et de préhension (25).

9. Procédé selon la revendication 8, caractérisé en ce que l'échantillon accéléré est transporté à peu près à la vitesse atteinte à la fin de la phase d'accélération vers le lieu de destination.

10. Procédé selon la revendication 8 et 9, caractérisé en ce qu'après la détection et l'attribution par comptage d'impulsions dépendantes de la vitesse du courant de matériaux, il est déterminé une première distance de parcours pour l'échantillon, à l'atteinte de laquelle le ressort de déviation et de préhension (30) en forme d'aube est braqué, et enfin une deuxième distancedepar- cours est déterminée pour le même échantillon par comptage d'autres impulsions dépendantes de la vitesse du courant de matériaux, à l'atteinte de laquelle le dispositif de déviation et de préhension (25) est actionné.

11. Procédé selon une des revendications 8 à 10, caractérisé en ce que l'attribution d'un échantillon du courant de matière peut être déclenché par une installation disposée au lieu de destination.

12. Procédé selon la revendication 11, caractérisé en ce que l'attribution d'un échantillon du courant de matière peut être déclenché par un de plusieurs lieux de destination.
